# DEMANDE DE BREVET EUROPEEN

(11) **EP 0 329 539 A1**
(43) Date de publication de la demande: **23.08.1989**
(21) Numéro de dépôt: 89400393.8
(22) Date de dépôt: 13.02.1989
(51) Int. Cl.: G09F 7/22, G09F 11/06, G09F 19/02

(54) **Armature et supports publicitaires à plusieurs faces tournants pour locaux commerciaux**

(30) Priorité: 16.02.1988 FR 8801783
(71) Demandeur: Joseph, Georges, F-75017 Paris (FR)
(72) Inventeur: Joseph, Georges, F-75017 Paris (FR)

(57) **Abrégé**

L'invention concerne un ensemble à usage publicitaire et de signalisation du type comportant une armature supportant un support publicitaire à une ou plusieurs faces non coplanaires, animé, tournant ou pivotant pour locaux commerciaux et édifices divers, caractérisé en ce que cet ensemble est fixé à un édifice ou autre support par au moins un bras monté déplaçable, par exemple coulissant sur une glissière sur l'armature (1) qui supporte sur sa face opposée au moins deux bras dont au moins un est déplaçable, par exemple coulissant, et aux extrémités desquels est placé le (ou les) support(s) publicitaire(s) (2) monté(s) sur une première extrémité (10) d'un axe (4) directement maintenu par l'axe d'un moteur (3) d'entraînement disposé sur l'une des parties dudit bras avec un moyen d'accouplement à friction (15) et sur une deuxième extrémité (9) dudit axe, à son extrémité opposée, supporté par un moyen à contact ponctuel, tel qu'une bille (13) disposée dans un réceptacle (14) du bras correspondant.

## Description

La présente invention concerne l'armature et les supports publicitaires animés, tournants ou pivotants pour locaux commerciaux et édifices divers. La plupart des supports publicitaires sont soit fixes, soit équipés de systèmes complexes. Ces derniers, fixés au sol ou sur des poteaux ou sur des pylônes, ne permettent pas, de par leur constitution, une adaptation facile à un mur, et ne se prêtent pas au démontage ou au réglage et à une bonne résistance aux conditions climatiques.

La présente invention vise un ensemble à usage publicitaire et de signalisation du type comportant une armature supportant un support publicitaire à une ou plusieurs faces non coplanaires, animé, tournant ou pivotant pour locaux commerciaux et édifices divers. Cet ensemble est fixé à un édifice ou autre support par au moins un bras monté déplaçable, par exemple coulissant sur une glissière sur l'armature qui supporte sur sa surface opposée au moins deux bras, dont au moins un est déplaçable, par exemple coulissant, et aux extrémités desquels est placé le (ou les) support(s) publicitaire(s) monté(s) sur une première extrémité d'un axe directement maintenu par l'axe d'un moteur d'entraînement disposé en partie supérieure dudit bras avec un moyen d'accouplement à friction, et sur une deuxième extrémité dudit axe supporté par un moyen à contact ponctuel tel qu'une bille disposée dans un réceptacle du bras correspondant.

Un moteur alimenté par conducteur assure le mouvement de rotation du support par entraînement de l'axe. Ce moteur est protégé des à-coups dus à un vent violent du fait de la rotation du support entraînant des changements de direction de ce dernier par rapport au vent par tout moyen d'accouplement à friction approprié entre son axe et celui du support publicitaire.

Selon d'autres caractéristiques :
- l'armature présente des glissières sur au moins deux faces;
- l'écartement entre les bras sur la glissière est assuré par des pattes de blocage sur lesquelles sont fixés les tubes formant lesdits bras, de même dimension ou de dimensions différentes;
- la distance variable entre l'édifice et l'armature, selon la configuration du bâtiment, est obtenue grâce à l'utilisation de barres prédécoupées - courtes, moyennes, longues - venant, à une extrémité, se fixer par des pattes sur la glissière, et à des pattes de fixation placées sur l'édifice, à l'autre extrémité;
- le moteur est fixé au bras supérieur de l'armature par des vis de fixation, et son axe traverse un évidement dudit bras de diamètre supérieur au dia mètre de l'axe du support;
- la protection du moteur est assurée par un carter maintenu par deux pattes de fixation;
- sur le support sont apposés des panneaux interchangeables venant se glisser le long dudit support. Lesdits panneaux sont maintenus sur le support à l'aide de pattes de fixation ou de crochets.

Selon un mode particulier de réalisation, les deux bras sont reliés entre eux et disposés en équerre à la suite l'un de l'autre, l'axe étant disposé horizontalement.

Selon une variante particulière de ce dernier mode de réalisation, le support publicitaire est relié à l'axe par l'intermédiaire d'un cadre. Ce cadre est supporté en rotation par les deux extrémités dudit axe accouplé au moteur et pourvu lui-même de deux paliers de support des extrémités d'un axe vertical, autour duquel est articulé ledit support, ce support étant entrâiné par un moteur par liaison à friction donnant un mouvement rotatif croisé dans deux plans.

Selon d'autres détails :
- si l'arbre est vertical ou incliné verticalement, l'extrémité inférieure du bras est en appui en bout sur le moyen à contact ponctuel disposé dans le réceptacle;
- si l'arbre est horizontal, il est supporté latéralement par le moyen à contact ponctuel disposé dans le réceptacle, par exemple par un roulement à billes.

Par ailleurs, le système d'accouplement à friction du moteur sur l'axe peut soit être constitué d'un ressort en spirale à développement dans le sens opposé à la rotation reçu dans un alésage du support, soit comporter un axe qui peut être pourvu au moins partiellement sur sa longueur d'une surface plane sur laquelle vient prendre appui un élément à ressort.

Selon un premier mode de réalisation, l'axe comporte un méplat sur toute sa longueur, ou sur une partie de celle-ci, ce méplat coopérant avec un ressort et lui permettant un désaccouplement dans les deux sens.

Selon le besoin, plusieurs méthodes sont prévues.

A titre d'illustration, les dessins joints représentent :
- Fig. 1 : Vue de profil de l'ensemble armature / support publicitaire;
- Fig. 2 : Système de fixation de l'armature à l'édifice. Vue en éclaté;
- Fig. 3 : Système de désaccouplement du moteur avec l'axe du support;
- Fig. 4 : Désaccouplement du moteur, le ressort en spirale serrant le méplat de l'axe du moteur;
- Fig. 5 : Désaccouplement du moteur, le ressort en spirale avec une lumière venant se bloquer ou s'effacer sur l'axe du moteur;
- Fig. 6 : Désaccouplement du moteur par deux lamelles à ressort serrant le méplat de l'axe du moteur;
- Fig. 7 : Désaccouplement du moteur, une bille poussée par un ressort vient en pression serrer le méplat de l'axe du moteur;
- Fig. 8 : Glissement du panneau amovible sur le support publicitaire;
- Fig. 9 à 13 : Vues de profil de diverses formes de supports publicitaires : rectangulaire, circulaire, ovale, triangulaire, carrée; l'axe du support étant vertical dans tous ces cas;
- Fig.14 : Vue de profil d'une variante du support publicitaire de forme carrée à axe horizontal où les bras sont reliés entre eux en équerre;
- Fig.15 : Représente une vue du système de la Fig. 10 supportant un deuxième système d'entraînement avec moteur, autour d'un axe vertical, du support publicitaire;
- Fig.16 : Support publicitaire avec axe oblique par rapport à la verticale;
- Fig.17 à 20 : Vues du dessus de variantes de supports à 2, 3 ou 4 faces de section plane, triangulaire, carrée et à une seule face continue, cylindrique;
- Fig.21 : Composition de plusieurs ensembles sur une même armature, chaque support étant relié à deux bras avec moteur sur l'armature;
- Fig.22 : Composition de plusieurs ensembles sur un même ensemble de bras avec un moteur par arbre porte-support publicitaire.

En référence à ces dessins, la présente invention constitue un ensemble (Fig 1) composé par une armature (1) pourvue de deux bras dans l'intervalle desquels est placé un support publicitaire (2) à une ou plusieurs faces non coplanaires.

Le mouvement de rotation du support est assuré par un moteur (3) alimenté par conducteur et placé sur le bras de l'armature (1) ou éventuellement des tubes de l'armature. Il entraîne directement l'axe du support (4) dans un mouvement de rotation.

Par rapport à la fixation à l'édifice (Fig. 2), l'armature se caractérise par un système de glissement qui permet :
- un réglage par simple glissement et blocage des pattes de réglage (6), haute et basse, par une vis traversant la patte pour prendre appui en fond de glissière;
- un réglage en profondeur par l'utilisation de barres prédimensionnées (7) - courtes, moyennes, longues.

Par rapport au bras de fixation constitué d'un tube (8) du support (2), l'armature (1) se caractérise par un système de glissière (5) qui permet la fixation du bras supérieur (8) et du bras inférieur (8′) par simple glissement et blocage des pattes de réglage (6), ce dispositif permettant le remplacement du support part un autre sup port de forme et de dimension différentes.

La particularité du support publicitaire réside dans le fait que ce support monté sur un axe (4) repose pour une de ses extrémités (9), celle qui est en partie inférieure, en un seul point : par exemple une pointe ou une bille (13) logée dans un réceptacle rapporté (14).

La deuxième extrémité de l'axe (10), celle qui est en partie supérieure, vient s'emboîter directement avec l'axe du moteur (3) dont l'extrémité est pointue. Ce système assure avec un frottement minimum la rotation du support (4), et l'usage d'un moteur de faible puissance est suffisant.

Le moteur est fixé par des vis au bras (8) supérieur, son axe étant passé dans un évidement (17) dudit bras d'un diamètre supérieur au diamètre de l'axe supérieur (4), de sorte que ledit axe est guidé uniquement par l'axe du moteur, ce qui facilite le démontage et l'interchangeabilité. La protection du moteur est assurée par un carter maintenu sur le bras par deux pattes de fixation.

Selon la Figure 3, ledit moteur, par un système de désaccouplement dû à la présence d'un ressort à spirale (15), est désolidarisable de l'axe supérieur du support pourvu d'un alésage (16) entraîné par friction par la tension du ressort (15). Ce dispositif évite la surchauffe et la rupture du moteur qui peut ainsi résister au gel, à la neige, à la tempête, etc.

Selon la Figure 4, le ressort (15′) à friction maintenu sur le méplat (23) par sa très forte pression sur l'axe du moteur (24) sans être bloqué peut, par friction, être désaccouplé dans les deux sens.

Selon la Figure 5, une lumière (25 ) (trou) sur l'extrémité intérieure du ressort (15˝) vient se bloquer sur le téton (26) qui est fixé sur l'axe (24) du moteur (3).

Selon la Figure 6, le ressort (15‴) comporte un système à deux lamelles (27) parallèles qui viennent serrer la ou les faces plates (23) de l'axe (24) du moteur (3), et permettre audit moteur un désaccouplement dans les deux sens de rotation. Ledit axe (24) et lesdites lamelles à ressort (27) sont guidés par un capuchon (28).

Selon la Figure 7, une bille (29) vient appuyer sur le méplat (23) de l'axe (24) du moteur (3) par pression du ressort (15˝˝) réglé par une vis (30), l'ensemble est guidé par un alésage (31) dans l'axe du support.

L'accouplement à friction sur l'axe (24) du moteur (3), sur lequel vient en pression directement ou indirectement un ressort (15′, 15˝, 15‴, 15˝˝), assure le désaccouplement dans les deux sens.

Le support publicitaire (2) peut recevoir sur une ou plusieurs de ses faces, par glissement du haut vers le bas, un ou plusieurs panneaux amovibles (11), plats ou en relief et retenus par des crochets (12) latéraux et inférieures, selon la Figure 8.

Le dispositif peut admettre différents matériaux et systèmes de mouvement et d'éclairage ( rotation à vitesse variable ) tout en respectant le principe de fonctionnement de la présente invention.

Le support publicitaire peut être utilisé dans tous les domaines de la publicité et de l'information.

Le dispositif, objet de l'invention, peut être utilisé dans le domaine de l'information du public pour indiquer un site, signaler une manifestation, etc.

Le support pubicitaire peut être fixé sur des locaux commerciaux, mais également sur tout autre édifice ou partie de bâtiment qui s'y prête ( ponts, façades diverses ), ainsi que sur des piliers, poteaux, véhicules. Ce support publicitaire constitué de plusieurs faces en mouvement donne l'illusion d'une animation par le changement de vues. Il offre ainsi un meilleur impact publicitaire.

Il est bien entendu que la présente invention ne limite ni la forme, ni la dimension du support. Elle constitue simplement un exemple d'application auquel de nombreuses modifications peuvent être apportées, sans que l'on s'écarte du principe de la présente invention, voir les Figures 9 à 22 .

A titre d'exemples :
- les deux bras peuvent être reliés entre eux (Fig. 15) sous forme d'une équerre, le premier bras étant lui-même muni de glissières pour recevoir la patte (6) du deuxième bras (8) perpendiculaire;
- sur un même ensemble, deux moteurs (3 et 21) peuvent assurer des mouvements de rotation différents Fig.16);
à partir du système de la Figure 10 est monté sur l'arbre (4) un cadre (19) supportant verticalement dans son plan un axe (20) entraîné par moteur (21) et accouplement et supportant le panneau (2) formant ainsi un ensemble à mouvement croisé;
- plusieurs ensembles constitués de mêmes éléments, de dimensions indentiques ou différentes, et animés de mouvements identiques ou différents, peuvent être utilisés pour une composition (Fig. 21 ).

Ces ensembles peuvent être sur la même glissière (5) de l'armature ( Figure 21 ), ou sur les mêmes bras (8) ( Figure 22 ).

## Revendications

1. Ensemble à usage publicitaire et de signalisation du type comportant une armature supportant un support publicitaire à une ou plusieurs faces non coplanaires, animé, tournant ou pivotant pour locaux commerciaux et édifices divers, caractérisé en ce que cet ensemble est fixé à un édifice ou autre support par au moins un bras (7) monté déplaçable, par exemple coulissant sur une glissière sur l'armature (1) qui supporte sur sa face opposée au moins deux bras (8), dont un au moins est déplaçable, par exemple coulissant, et aux extrémités desquels est placé le (ou les) support(s) publicitaire(s) monté(s) sur une première extrémité (10) d'un axe (4) directement maintenu par l'axe d'un moteur (3) d'entraînement disposé au niveau d'un des deux bras avec un moyen d'accouplement à friction (15), et sur une deuxième extrémité (9) dudit axe, extrémité opposée, guidé par un moyen à contact ponctuel tel qu'une bille (13) disposée dans un réceptacle (14) du bras correspondant.
Un moteur (3) alimenté par conducteur assure le mouvement de rotation du support par entraînement de l'axe.

2. Ensemble selon la revendication 1 caractérisé par le fait que le moyen à contact ponctuel (13) peut être constitué par une bille.

3. Ensemble selon la revendication 1 caractérisé par le fait que l'armature présente des glissières sur au moins deux faces.

4. Ensemble selon les revendications 1 et 2 caractérisé par le fait que l'écartement entre les bras sur la glissière est asuuré par des pattes de blocage (6), sur lesquelles sont fixés des tubes (8) formant lesdits bras, de même dimension ou de dimensions différentes.

5. Ensemble selon la revendication 1 caractérisé par le fait que la distance variable entre l'édifice et l'armature, suivant la configuration du bâtiment, est obtenue grâce à l'utilisation de barres (7) prédécoupées - courtes, moyennes, longues - venant à une extrémité se fixer par des pattes (6) sur la glissière (5), et à des pattes de fixation placées sur l'édifice, à l'autre extrémité.

6. Ensemble selon la revendication 1 caractérisé en ce que le moteur (3) est fixé au bras supérieur (8) de l'armature (1) par des vis de fixation et en ce que son axe traverse un évidement (17) dudit bras de diamètre supérieur au diamètre de l'axe du support (4).

7. Ensemble selon la revendication 5 caractérisé en ce que la protection du moteur est assurée par un carter maintenu par deux pattes de fixation.

8. Ensemble selon la revendication 1 caractérisé en ce que le système d'accouplement à friction du moteur sur l'axe (4) est constitué d'un ressort en spirale (15) à développement dans le sens opposé à la rotation qui est reçu dans un alésage (16) du support (4) pourvu d'un fond conique sur lequel prend appui l'extrémité conformée en pointe de l'extrémité de l'arbre du moteur.

9. Ensemble selon la revendication 1 caractérisé en ce que l'accouplement à friction est réalisé par un axe (24) du moteur (3) comportant au moins partiellement sur sa longueur une surface plane sur laquelle vient en pression directement ou indirectement un ressort (15′, 15˝, 15‴, 15˝˝) qui assure le désaccouplement dans les deux sens.

10. Ensemble selon la revendication 1 caractérisé en ce que l'axe (24) du moteur (3) comporte un méplat (23) sur toute sa longueur, ou sur une partie de celle-ci, coopérant avec un ressort (15′) à friction maintenu sur ledit méplat (23) par sa très forte pression.

11. Ensemble selon la revendication 1 caractérisé par un ressort (15˝) à friction percé par une lumière (25) (trou) sur l'extrémité intérieure du ressort qui vient se bloquer sur le téton (26) qui est fixé sur l'axe (24) du moteur (3).

12. Ensemble selon la revendication 1 selon lequel le ressort (15‴) se caractérise par son système à deux la melles (27) parallèles qui viennent serrer la ou les faces plates (23) de l'axe (24) du moteur (3), et permettre un désaccouplement dudit moteur (3) dans les deux sens de rotation. Ledit axe (24) et lesdites lamelles à ressort (27) sont guidés par un capuchon (28).

13. Ensemble selon la revendication 1 caractérisé par une bille (29) qui vient appuyer sur le méplat (23) de l'axe (24) du moteur (3) par pression du ressort (15˝˝) réglé par une vis (30). L'ensemble est guidé par un alésage (31) dans l'axe du support.

14. Ensemble selon la revendication 1 caractérisé en ce que sur le support (2) sont apposés des panneaux (11) interchangeables venant se glisser le long dudit support. Lesdits panneaux (11) sont maintenus sur le support à l'aide de pattes de fixation ou de crochets (12).

15. Ensemble selon la revendication 1 caractérisé en ce que les deux bras (8) sont reliés entre eux et disposés en équerre à la suite l'un de l'autre, l'axe (4) étant disposé horizontalement.

16. Ensemble selon les revendications 1 et 14 caractérisé en ce que le support publicitaire (2) est relié à l'axe (4) par l'intermédiaire d'un cadre (19) supporté en rotation par les deux extrémités dudit axe (4) accouplé au moteur (3) et pourvu lui-même de deux paliers de support des extrémités d'un axe vertical (20), autour duquel est articulé ledit support (2), ce support étant entrâiné par un moteur (21) par liaison à friction (22) donnant un mouvement rotatif croisé dans deux plans.

17. Ensemble selon la revendication 1 caractérisé en ce que l'arbre (4) est vertical ou incliné verticalement et en ce que l'extrémité inférieure du bras (4) est en appui en bout sur la bille disposée dans le réceptacle (14).

18. Ensemble selon la revendication 14 caractérisé en ce que l'arbre (4) horizontal est supporté latéralement par la bille diposée dans le réceptacle (14).
